# EUROPÄISCHE PATENTSCHRIFT

(11) **EP 0 531 479 B1**
(45) Veröffentlichungstag und Bekanntmachung des Hinweises auf die Patenterteilung: **02.08.1995**
(21) Anmeldenummer: 92906663.7
(22) Anmeldetag: 26.03.1992
(51) Int. Cl.: B65D 41/48, B65D 47/08

(54) **FLASCHENVERSCHLUSS AUS KUNSTSTOFF**
BOTTLE CLOSURE MADE OF PLASTICS MATERIAL
BOUCHON EN MATIERE PLASTIQUE POUR BOUTEILLES

(30) Priorität: 04.04.1991 CH 1013/91; 31.05.1991 CH 1013/91
(43) Veröffentlichungstag der Anmeldung: 17.03.1993
(73) Patentinhaber: RUDOLF ERNST AG, CH-8700 Küsnacht (CH)
(72) Erfinder: ERNST, Rudolf, CH-8700 Küsnacht (CH)
(74) Vertreter: Schmauder, Klaus Dieter
(86) Internationale Anmeldenummer: CH9200057
(87) Internationale Veröffentlichungsnummer: WO9217379

(56) Entgegenhaltungen:
- EP-A- 0 009 525
- EP-A- 0 325 894
- WO-A-91/13813
- CH-A- 416 356
- CH-A- 502 929
- FR-A- 2 414 006
- FR-E- 69 938

## Beschreibung

Die Erfindung betrifft einen Flaschenverschluss aus Kunststoff der im Oberbegriff des Anspruches 1 definierten Gattung.

Flaschenverschlüsse dieser Art sind in grosser Zahl bekannt, so beispielsweise aus der EP-A-0 009 525. Diese Flaschenverschlüsse weisen an der Verschlußkappe radial vorstehende Griffteile auf. Weiter sind die Flaschenverschlüsse mit einem Garantieband und einer Aufreißlasche versehen, wobei insbesondere auch die Aufreißlasche radial vorstehend ist. Da die Aufreißlasche zum Abreißen bestimmt ist und insofern über Abreißstege mit dem Verschlußkappenteil verbunden ist, besteht die Gefahr, dass die Aufreißlasche ungewollt abgerissen wird, so beispielsweise beim Sortieren oder Aufsetzen der Flaschenverschlüsse oder beim Handhaben der mit den Flaschenverschlüssen versehenen Flaschen. Hinzu kommt, dass die vorstehenden Teile die maschinelle Verarbeitung der Flaschenverschlüsse erschweren. Der geschlossene, umlaufende Rand der Verschlußkappe erschwert schliesslich das wiederholte Öffnen und Schliessen der Verschlußkappe.

Aufgabe der Erfindung ist es, einen Flaschenverschluss der eingangs genannten Gattung zu schaffen, bei dem insbesondere die Aufreißlasche des Garantiebandes so angeordnet ist, dass die genannten Nachteile vermieden werden.

Die gestellte Aufgabe wird erfindungsgemäss durch die kennzeichnenden Merkmale des Anspruches 1 gelöst.

Dadurch, dass die Aufreißlasche in die Verschlußkappe integriert ist und einen Sektor derselben bildet, gliedert sie sich in die Kontur der Verschlußkappe ein und bildet keinen vorstehenden Teil. Weiter ist die Aufreißlasche einfacher zu handhaben, da sie von der Oberseite der Verschlußkappe lediglich innerhalb des nach oben vorstehenden Randteiles durch radiales Auspressen und Ausziehen abgerissen werden kann. Ferner wird die Garantiefunktion verbessert, denn ein beschädigter Garantieverschluss, d.h. eine abgerissene Aufreißlasche hinterlässt an der Verschlußkappe eine kleine Lücke, die optisch stärker ins Auge fällt, als wenn eine seitlich vorstehende Abreißlasche des bekannten Flaschenverschlusses beschädigt ist. Dadurch, dass der Griffteil als nach unten weisende Ausnehmung im Rand der Verschlußkappe ausgebildet ist, die im Originalzustand vom Garantieband abgedeckt ist, wird eine grosse Grifföffnung für den Griffteil möglich und der Griffteil ist nach dem Entfernen des Garantiebandes besser zu erfassen. Dies erleichtert das Manipulieren der Verschlußkappe. Ein weiterer wesentlicher Vorteil liegt darin, dass der Griffteil erst zugänglich ist, wenn das Garantieband entfernt ist, so dass die Garantiefunktion des Flaschenverschlusses verbessert ist. Es ergeben sich somit wesentliche Vorteile bei der maschinellen Verarbeitung der Flaschenverschlüsse von der Herstellung desselben bis zum Ansetzen an die Flasche sowie auch später bei der Handhabung der mit dem Flaschenverschluss versehenen Flasche. Durch die Integration der Abreißlasche und des Griffteiles in die Verschlußkappe wird schliesslich auch das Aussehen des Flaschenverschlusses wesentlich verbessert.

Dies alles wird erreicht bei einem Flaschenverschluss, der über einen Befestigungsring mit einer Flasche verbindbar und zum wiederholten Öffnen und Schliessen bestimmt ist. Die nach dem Entfernen des Garantiebandes vorhandenen Ausnehmungen reduzieren die Umfangsspannungen am Rand der Verschlußkappe und erleichtern dadurch das Öffnen und Wiederverschließen der Verschlußkappe.

Vorteilhafte Ausgestaltungen des Flaschenverschlusses sind in den Ansprüchen 2 bis 3 beschrieben.

Bei dem Flaschenverschluss kann die Verschlußkappe direkt auf den Kopf einer Flasche aufgesetzt werden, wobei die Rastrippe hinter einem radialen Wulst am Flaschenkopf einrastet. Es ist jedoch auch möglich, den Flaschenverschluss so auszugestalten, dass der Verschlußkappenteil mit einem auf einen Flaschenkopf aufsetzbaren Ausgiessteil zusammenwirkt. Dabei ist insbesondere eine Ausgestaltung nach Anspruch 2 zweckmäßig, die den Halt des Verschlußkappenteiles am Ausgiessteil verbessert. Der axiale Stützflansch dient gleichzeitig auch zur Verbeßerung der Garantiefunktion, da er das Abnehmen des Verschlußkappenteiles vom Ausgiessteil erschwert. Hierzu ist insbesondere eine Weiterbildung nach Anspruch 3 von Vorteil.

Ausführungsbeispiele des erfindungsgemässen Flaschenverschlusses werden nachfolgend anhand der Zeichnungen näher beschrieben, dabei zeigen:
- Figur 1: einen Flaschenverschluss aus einem Verschlußkappenteil und einem Ausgiessteil an einem Flaschenkopf, im Vertikalschnitt;
- Figur 2: den Flaschenverschluss der Figur 1 in Draufsicht;
- Figur 3: den Bereich der Aufreißlasche des Flaschenverschlusses in Seitenansicht;
- Figur 4: den Flaschenverschluss der Figur 3 im Schnitt IV-IV;
- Figur 5: einen Flaschenverschluss mit einem direkt am Flaschenkopf angesetzten Verschlußkappenteil, im Vertikalschnitt;
- Figur 6: einen weiteren Flaschenverschluss in Seitenansicht auf einen Griffteil.

Die Figuren 1 bis 4 zeigen einen Flaschenverschluss, der gebildet ist aus einem an einem Flaschenkopf 2 angesetzten Ausgiessteil 4 und einem an diesem angeordneten Verschlußkappenteil 6. Der Flaschenverschluss besteht aus Kunststoff.

Der Ausgiessteil 4 enthält eine Hülse 8 mit einem Innengewinde 10, das mit einem Aussengewinde 12 des Flaschenkopfes 2 zusammenwirkt. Am unteren Ende der Hülse 8 ist über eine Sollbruchstelle 14 eine Garantieband 16 angeformt, das eine innere Rastrippe 18 aufweist, die mit einem Absatz 20 am Flaschenkopf 2 zusammenwirkt. Der Ausgiessteil enthält weiter einen inneren Ausgiessflansch 22 mit einem Ausgiessrand 24, wobei die Oeffnung 26 des Ausgiessflansches 22 im wesentlichen mit der Oeffnung 28 des Flaschenkopfes fluchtet. An den Ausgiessflansch 22 schliesst sich radial nach aussen ein nach oben weisender Rastflansch 30 an, der mit einer aussenliegenden umlaufenden Rastrippe 32 versehen ist. Ferner enthält der Ausgiessteil 4 einen radial weiter aussenliegenden Stützflansch 34, der sich in axialer Richtung erstreckt und einen inneren Konus 36 aufweist.

Mit dem Ausgiessteil 4 wirkt der Verschlußkappenteil 6 zusammen, der die eigentliche Verschlußkappe 38 aufweist, die mit einer Einsteckschürze 40 in die Oeffnung 26 des Ausgiessflansches 22 eingreift. Die Verschlußkappe 38 enthält weiter einen äusseren nach unten weisenden Flansch 42, an den sich über eine Sollbruchstelle 44 eine Garantieband 46 anschliesst, das wiederum über eine Sollbruchstelle 48 mit einem Befestigungsring 50 in Verbindung steht. Letzterer enthält auf seiner Innenseite eine umlaufende Rastrippe 52, die mit der Rastrippe 32 des Rastflansches 30 des Ausgiessteiles zusammenwirkt. Weiter enthält der Befestigungsring 50 einen unteren aussenliegenden Konus 54, der sich nach unten verjüngt und mit dem inneren Konus 36 des Stützflansches 34 des Ausgiessteiles 4 zusammenwirkt. Die Anordnung ist so getroffen, dass die Eingriffsstrecke a der Rastrippen 32,52 kleiner ist als die axiale Eingriffsstrecke b der Konen 36,54, so dass beim Zusammensetzen des Verschlußkappenteiles 6 mit dem Ausgiessteil 4 zunächst die Konen 36,54 in Eingriff kommen, bevor die Rastrippen 32,52 verrasten. Dadurch wird einerseits der Kalt des Verschlußkappenteils am Ausgiessteil verbessert und andererseits sichergestellt, dass ein Lösen des Verschlußkappenteiles vom Ausgiessteil 4 erschwert ist.

Das Garantieband 46 des Verschlußkappenteiles 6 läuft nicht vollständig um den Verschlußkappenteil 6 um, sondern wird durch einen Scharnierteil 56 unterbrochen, um den die Verschlußkappe 38 geschwenkt werden kann, wenn das Garantieband 46 entfernt ist. Das Garantieband 46 enthält eine Aufreißlasche 58, die durch einen Sektor der Verschlußkappe 38 gebildet ist und von dieser über einen Spalt 60 getrennt ist. Ein Abreißsteg 62 sichert den Halt der Aufreißlasche 58 an der Verschlußkappe. Die Verschlußkappe 38 enthält einen nach oben vorstehenden Randteil 64, in den die Aufreißlasche 58 integriert ist. Dadurch wird das Erfassen der Aufreißlasche 58 zum Abreißen derselben erleichtert. Ferner ist die Verschlußkappe an der dem Scharnierteil 56 gegenüberliegenden Seite mit einem Griffteil 66 versehen, der durch eine radial nach innen verlaufende Ausnehmung 68 gebildet ist, wobei der obere Rand 70 der Ausnehmung im wesentlichen waagrecht verläuft.

Die Figur 5 zeigt eine weitere Ausbildung eines Flaschenverschlusses, wobei der Verschlußkappenteil 72 direkt an einem Flaschenkopf 74 angeordnet ist. Der Verschlußkappenteil 72 enthält eine Verschlußkappe 76 mit einer in die Oeffnung 78 des Flaschenkopfes 74 eingreifenden Einsteckschürze 80. An den Rand der Verschlußkappe 76 schliesst sich nach unten über eine Sollbruchstelle 82 ein Garantieband 84 an, an das über eine weitere Sollbruchstelle 86 ein Befestigungsring 88 angeformt ist. Dieser enthält eine umlaufende Rastrippe 90, welche einen nach aussen vorstehenden Wulst 92 des Flaschenkopfes untergreift. Das Garantieband 84 enthält wiederum eine Aufreißlasche 94, die durch einen Sektor der Verschlußkappe 76 gebildet ist und über einen Spalt 96 von der übrigen Verschlußkappe getrennt ist. Ein Abreißsteg 98 sichert die Abreißlasche 94 an der Verschlußkappe 76. Die Ausbildung ist so getroffen, dass beim Entfernen des Garantiebandes 84 die Verschlußkappe analog der Ausbildung des Flaschenverschlusses der Figuren 1 bis 4 über einen Scharnierteil mit dem Befestigungsring 88 verbunden bleibt, wenn das Garantieband 84 entfernt ist, so dass die Verschlußkappe aufklappbar ist.

Die Figur 6 zeigt eine weitere Ausbildung des Flaschenverschlusses, wobei die Verschlusskappe 102 in einem äusseren Flansch 104 eine radial nach unten weisende Ausnehmung 106 aufweist, die einen Griffteil 108 bildet. Im Origianlzustand ist die Ausnehmung 106, d.h. der Griffteil 108 durch eine Erweiterung 110 des Garantiebandes 112 verschlossen. Erst nach Entfernen des Garantiebandes 110 ist der Griffteil 108 zugänglich. Der Verschluss kann im übrigen so ausgebildet sein, wie in den obigen Beispielen beschrieben.

## Patentansprüche

1. Flaschenverschluss aus Kunststoff, mit einem Verschlußkappenteil (6,72), der eine mit einem Griffteil (66,100) und einer Einsteckschürze (40,80) versehene Verschlußkappe (38,76,102) aufweist, die mittels eines eine Aufreißlasche (58,94) enthaltenden Garantiebandes (46,84,112) mit einem Befestigungsring (50,88) verbunden ist, der eine innen umlaufende Rastrippe (52,90) zur Befestigung des Verschlußkappenteiles (6,72) aufweist, wobei das Garantieband (46,84,112) auf der dem Griffteil gegenüberliegenden Seite durch einen Scharnierteil (56) unterbrochen ist, der die Verschlußkappe (38,76) unmittelbar mit dem Befestigungsring (50,88) verbindet, dadurch gekennzeichnet, dass die Aufreißlasche (58,94) durch einen mittels eines Spaltes (60,96) von der Verschlußkappe (38,76,102) getrennten und mittels mindestens eines Abreißsteges (62,98) mit dieser verbundenen Sektor der Verschlußkappe gebildet ist, die Aufreißlasche mit einem sich nach oben über den Kappenboden hinaus erstreckenden Randteil (64) in die Verschlußkappe integriert ist, und dass der Griffteil durch eine nach unten weisende Ausnehmung (106) im Rand der Verschlußkappe (102) gebildet ist, die im Originalzustand durch eine Erweiterung (110) des Garantiebandes (112) verschlossen ist.

2. Flaschenverschluss nach Anspruch 1, dadurch gekennzeichnet, dass der Befestigungsring (50) am unteren Rand einen sich nach unten verjüngenden äusseren Konus (54) aufweist, der mit einem inneren Konus (36) eines axialen Stützflansches (34) eines auf einen Flaschenkopf (2) aufsetzbaren Ausgiessteiles (4) zusammenwirkt.

3. Flaschenverschluss nach den Ansprüchen 1 und 2, dadurch gekennzeichnet, dass der Ausgiessteil (4) einen nach oben weisenden Rastflansch (30) mit einer aussen liegenden umlaufenden Rastrippe (32) aufweist, deren Aussendurchmesser kleiner ist als der Innendurchmesser des Stützflansches, wobei die axiale Eingriffsstrecke (a) der Rastrippe (32,52) kleiner ist als die axiale Eingriffsstrecke (b) der Konen (36,54).

## Claims

1. Plastic bottle seal, having a sealing cap part (6, 72) exhibiting a sealing cap (38, 76, 102) which is provided with a grip part (66, 100) and an insertion apron (40, 80) and which is connected, by means of a security band (46, 84, 112) containing a tear-open tab (58, 94), to a fastening ring (50, 88) exhibiting an inner-skirting latching rib (52, 90) for fastening the sealing cap part (6, 72), the security band (46, 84, 112), on the side opposite the grip part, being interrupted by a hinge part (56) connecting the sealing cap (38, 76) directly to the fastening ring (50, 88), characterized in that the tear-open tab (58, 94) is formed by a sector of the sealing cap which is separated from the sealing cap (38, 76, 102) by means of a gap (60, 96) and is connected to the said sealing cap by means of at least one tear-off web (62, 98), in that the tear-open tab is integrated into the sealing cap by virtue of a marginal part (64) extending beyond the bottom of the cap, and in that the grip part is formed by a downward-pointing recess (106) in the rim of the sealing cap (102), which recess is sealed in the original state by a widening (110) of the security band (112).

2. Bottle seal according to Claim 1, characterized in that the fastening ring (50) exhibits, at the lower rim, a downward-tapering outer cone (54), which interacts with an inner cone (36) of an axial supporting flange (34) of a pour-out part (4) which can be mounted on a bottle head (2).

3. Bottle seal according to Claims 1 and 2, characterized in that the pour-out part (4) exhibits an upward-pointing latching flange (30) having an outer, circumferential latching rib (32), the outside diameter of which is smaller than the inside diameter of the supporting flange, the axial length of engagement (a) of the latching rib (32, 52) being smaller than the axial length of engagement (b) of the cones (36, 54).

## Revendications

1. Bouchon de bouteille, en matière plastique dans lequel,
- un capuchon obturateur (6, 72), comprenant un capuchon de fermeture (38, 76, 102) muni d'un organe de prise (66, 100) et d'un collet d'emmanchement (40, 80), est relié à une bague de fixation (50, 88) par l'intermédiaire d'une bande de garantie (46, 84, 112) contenant une languette d'arrachement (58, 94), la bague (50,88) comportant une nervure périphérique d'arrêt (52,90) pour la fixation du capuchon (6,72),
- la bande de garantie (46, 84, 112) du côté opposé à l'organe de prise, est interrompue par un élément charnière (56) reliant directement le capuchon de fermeture (38, 76) à la bague de fixation (50, 88) caractérisé en ce que :
- la languette d'arrachement (58, 94) est constituée par un secteur du capuchon séparé du capuchon de fermeture lui-même (38, 76, 102) par une fente (60, 96) et relié à ce capuchon par au moins une barrette déchirable (62,98),
- la languette d'arrachement, avec son bord (64) dirigé vers le haut dépassant au-dessus du capuchon de fermeture, est intégrée à ce capuchon, et
- l'organe de prise est constitué par un évidement (106) pratiqué dans le bord de capuchon de fermeture (102) et obturé, à l'origine, par une partie élargie (110) de la bande de garantie (112).

2. Bouchon de bouteille selon la revendication 1, caractérisé en ce que la bague de fixation (50) présente, le long de son bord inférieur, un cône (54) effilé vers le bas qui vient s'engager dans un cône interne (36) d'une portée d'appui (34), axiale, appartenant à un embout verseur (4) emmanché sur le goulot (2) de la bouteille.

3. Bouchon de bouteille selon les revendications 1 et 2, caractérisé en ce que le verseur (4) comporte un collet d'arrêt (30) dont le diamètre externe est inférieur au diamètre interne de la portée d'appui (34), la dimension axiale (a) de la zone de prise des nervures (32, 52) étant inférieure à la dimension axiale (b) de la zone de prise des cônes (36, 54).
